# EUROPÄISCHE PATENTSCHRIFT

(11) **EP 4 158 113 B1**
(45) Veröffentlichungstag und Bekanntmachung des Hinweises auf die Patenterteilung: **03.07.2024**
(21) Anmeldenummer: 21726336.7
(22) Anmeldetag: 05.05.2021
(51) Int. Cl.: E03C 1/04

(54) **BEFESTIGUNGSELEMENT FÜR EINE SANITÄRARMATUR, SANITÄRARMATUR MIT EINEM BEFESTIGUNGS-ELEMENT UND VERFAHREN ZUR BEFESTIGUNG EINER SANITÄRARMATUR AN EINEM TRÄGER**
SECURING ELEMENT FOR A SANITARY FITTING, SANITARY FITTING COMPRISING A SECURING ELEMENT, AND METHOD FOR SECURING A SANITARY FITTING TO A SUPPORT
ÉLÉMENT DE FIXATION DESTINÉ À UN APPAREIL SANITAIRE, APPAREIL SANITAIRE POURVU D'UN ÉLÉMENT DE FIXATION ET PROCÉDÉ DE FIXATION D'UN APPAREIL SANITAIRE SUR UN SUPPORT

(30) Priorität: 29.05.2020 DE 102020114523
(43) Veröffentlichungstag der Anmeldung: 05.04.2023
(73) Patentinhaber: Grohe AG, 58675 Hemer (DE)
(72) Erfinder: RÜBESAMEN, Paul, 59872 Meschede (DE); BEGEROW, Hendrik, 58675 Hemer (DE); VENUS, Stephan, 58706 Menden (DE); KALKA, Franziska, 59494 Soest (DE); HEITKAMP, Hendrik, 44287 Dortmund (DE); TCHANA TCHUINOU, Bertrand, 58095 Hagen (DE); GUO, Pei, 52134 Herzogenrath (DE); BACHMANN, Horst, 44793 Bochum (DE)
(86) Internationale Anmeldenummer: PCT/EP2021/061832
(87) Internationale Veröffentlichungsnummer: WO 2021/239417

(56) Entgegenhaltungen:
- DE-A1- 10 022 350
- DE-U1- 29 516 157
- DE-U1-202013 004 255
- GB-A- 2 371 350
- JP-A- 2002 206 263
- US-A- 6 006 784

## Beschreibung

Die vorliegende Erfindung betrifft ein Befestigungselement für eine Sanitärarmatur, eine Sanitärarmatur mit einem solchen Befestigungselement und ein Verfahren zur Befestigung einer Sanitärarmatur an einem Träger. Derartige Sanitärarmaturen dienen insbesondere der bedarfsgerechten Bereitstellung einer Flüssigkeit an einem Waschbecken, Spülbecken, Dusche und/oder Badewanne.

Eine Sanitärarmatur weist regelmäßig ein Armaturengehäuse auf, das an einem Träger, wie zum Beispiel einer Wand, einer Arbeitsfläche, dem Waschbecken, dem Spülbecken, der Dusche oder der Badewanne, befestigt wird. Bei der Benutzung der Sanitärarmatur können sich im Laufe der Zeit im Bereich der Sanitärarmatur an dem Träger beispielsweise Kalk oder sonstige Verunreinigungen ablagern, die schwer zu entfernen sind.

Aus DE 20 2013 004 255 U1 ist ein Befestigungselement für eine Sanitärarmatur bekannt geworden.

Aufgabe der Erfindung ist es daher, die mit Bezug auf den Stand der Technik geschilderten Probleme zumindest teilweise zu lösen und insbesondere ein Befestigungselement für eine Sanitärarmatur anzugeben, das eine Reinigung des Trägers erleichtert. Zudem soll eine Sanitärarmatur angegeben werden, deren Befestigungselement eine Reinigung des Trägers erleichtert. Weiterhin soll auch ein Verfahren zur Befestigung einer Sanitärarmatur angegeben werden, durch das ein Träger der Sanitärarmatur leichter reinigbar ist.

Diese Aufgaben werden gelöst mit einem Befestigungselement, einer Sanitärarmatur und einem Verfahren gemäß den Merkmalen der unabhängigen Patentansprüche. Weitere vorteilhafte Ausgestaltungen der Erfindung sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Befestigungselement für eine Sanitärarmatur bei, das die Merkmale gemäß Anspruch 1 aufweist.

Die Sanitärarmatur dient beispielsweise der Bereitstellung einer Flüssigkeit, insbesondere Wasser, an einem Spülbecken, Waschbecken, Dusche oder Badewanne. Die Sanitärarmatur kann ein Armaturengehäuse aufweisen, das bevorzugt zumindest teilweise aus (Guss-)Metall, wie zum Beispiel Messing, und/oder Kunststoff besteht. Das Armaturengehäuse kann einen Auslauf aufweisen, der starr oder bewegbar, insbesondere verschwenkbar und/oder zumindest teilweise ausziehbar, an dem Armaturengehäuse befestigt ist.

Die Sanitärarmatur kann zumindest einen Flüssigkeitskanal aufweisen, durch den zumindest eine Flüssigkeit zu zumindest einer Auslauföffnung der Sanitärarmatur leitbar ist. Die zumindest eine Auslauföffnung kann an dem Armaturengehäuse bzw. dem Auslauf des Armaturengehäuses ausgebildet sein. Über die Auslauföffnung kann die Flüssigkeit beispielsweise aus dem Armaturengehäuse strömen. Hierzu kann der zumindest eine Flüssigkeitskanal für die Flüssigkeit in dem Armaturengehäuse ausgebildet sein. Weiterhin kann die Sanitärarmatur ein Mischventil aufweisen, mit dem Kaltwasser mit einer Kaltwassertemperatur und Warmwasser mit einer Warmwassertemperatur zu einem Mischwasser mit einer gewünschten Mischwassertemperatur mischbar sind. Die Kaltwassertemperatur beträgt insbesondere maximal 25 °C (Celsius), bevorzugt 1 °C bis 25 °C, besonders bevorzugt 5 °C bis 20 °C und/oder die Warmwassertemperatur insbesondere maximal 105 °C, bevorzugt 25 °C bis 105 °C, besonders bevorzugt 55 °C bis 105 °C. Bei dem Mischventil kann es sich beispielsweise um eine Mischkartusche oder Thermostatkartusche handeln. Das Kaltwasser und das Warmwasser können dem Mischventil jeweils über einen Flüssigkeitskanal der Sanitärarmatur zuführbar sein. Zur Betätigung der Sanitärarmatur kann die Sanitärarmatur zumindest ein Stellelement aufweisen. Bei dem zumindest einen Stellelement kann es sich beispielsweise um einen Betätigungsgriff, eine Betätigungstaste und/oder einen Betätigungshebel handeln. Über das zumindest eine Stellelement ist insbesondere die Entnahme der Flüssigkeit bzw. eine Eigenschaft der Flüssigkeit steuerbar. Insbesondere kann über das zumindest eine Stellelement die Mischwassertemperatur, eine Entnahmemenge der Flüssigkeit und/oder eine Flüssigkeitssorte (beispielsweise mit einer gewünschten Geschmacksrichtung) einstellbar sein. Weiterhin kann auch vorgesehen sein, dass durch das zumindest eine Stellelement das Mischventil oder ein Absperrventil betätigbar ist.

Das Befestigungselement dient der Befestigung der Sanitärarmatur an einem Träger, wie zum Beispiel einer Wand, einer Arbeitsfläche, dem Spülbecken, dem Waschbecken, der Dusche oder der Badewanne. Hierzu weist das Befestigungselement einen Kupplungskörper auf. Der Kupplungskörper kann nach Art eines Gehäuses ausgebildet sein und/oder zumindest teilweise aus Metall, wie zum Beispiel Messing, oder Kunststoff bestehen. Weiterhin kann es sich bei dem Kupplungskörper um ein Kunststoffspritzgussteil handeln. Zudem kann der Kupplungskörper zumindest teilweise zylinderförmig und/oder rohrförmig ausgebildet sein. Weiterhin kann der Kupplungskörper mehrteilig ausgebildet sein, beispielsweise eine Mehrzahl von Kupplungskörperteilen umfassen. Der Kupplungskörper ist zumindest teilweise in einer Öffnung des Trägers befestigbar. Die Öffnung kann beispielsweise nach Art eines Hahnlochs oder einer Bohrung ausgebildet sein. Weiterhin ist die Sanitärarmatur an dem Kupplungskörper lösbar befestigbar. Hierzu kann die Sanitärarmatur insbesondere zumindest teilweise in den Kupplungskörper einsteckbar und/oder mit dem Kupplungskörper verschraubbar sein. Die Sanitärarmatur ist insbesondere von den Kupplungskörper wieder lösbar, ohne den Kupplungskörper zu beschädigen.

Das Befestigungselement weist zumindest einen Zuführkanal auf, über den der Sanitärarmatur die Flüssigkeit zuführbar ist. Hierzu kann das Befestigungselement beispielsweise mit einer Zuführleitung für die Flüssigkeit, beispielsweise nach Art eines Schlauchs oder eines Rohrs, verbindbar sein. Der zumindest eine Zuführkanal ist insbesondere in dem Kupplungskörper ausgebildet. Das Befestigungselement kann insbesondere einen ersten Zuführkanal für das Kaltwasser und einen zweiten Zuführkanal für das Warmwasser aufweisen. Entsprechend kann das Befestigungselement mit einer Kaltwasserzuführleitung und einer Warmwasserzuführleitung verbindbar sein.

Weiterhin weist das Befestigungselement zumindest ein Ventil auf, das den zumindest einen Zuführkanal öffnet, wenn die Sanitärarmatur an dem Kupplungskörper befestigt ist und den zumindest einen Zuführkanal schließt, wenn die Sanitärarmatur nicht an dem Kupplungskörper befestigt ist. Das zumindest eine Ventil kann insbesondere normal geschlossen sein. Dies kann insbesondere bedeuten, dass sich das zumindest eine Ventil ohne eine Betätigung in einer Schließstellung befindet, sodass durch den zumindest einen Zuführkanal keine Flüssigkeit strömen kann. Das zumindest eine Ventil ist durch die Befestigung der Sanitärarmatur an dem Kupplungskörper durch die Sanitärarmatur derart betätigbar, dass das zumindest eine Ventil in eine Offenstellung verstellbar ist, in der die Flüssigkeit durch den zumindest einen Zuführkanal zu der Sanitärarmatur strömen kann. Die Betätigung des zumindest einen Ventils kann beispielsweise mechanisch, über eine Mechanik und/oder elektrisch, beispielsweise über einen (elektrischen) Schalter, erfolgen.

Die Sanitärarmatur ist durch das Befestigungselement leicht an dem Träger montierbar und demontierbar, wobei das Lösen der Sanitärarmatur von dem Befestigungselement automatisch zu einem Schließen des zumindest einen Ventils bzw. des zumindest einen Zuführkanals für die Flüssigkeit führt. Hierdurch muss die Flüssigkeitszuführung zu der Sanitärarmatur nicht manuell, beispielsweise mittels Eckventilen, unterbrochen werden. Somit ist die Sanitärarmatur mit geringem Aufwand von dem Träger lösbar, wodurch eine Reinigung des Trägers erleichtert wird.

Das zumindest eine Ventil weist einen Ventilkörper auf, der mittels einer Feder in Richtung eines Ventilsitzes gedrückt wird. Der Ventilsitz kann insbesondere durch den Kupplungskörper ausgebildet sein. Befindet sich der Ventilkörper auf dem Ventilsitz, ist das zumindest eine Ventil bzw. der zumindest eine Zuführkanal geschlossen. Bei der Feder kann es sich insbesondere um eine Spiralfeder handeln, die sich beispielsweise zumindest teilweise um den Ventilkörper erstrecken kann. Weiterhin kann sich die Feder insbesondere mit einem ersten längsseitigen Ende an dem Kupplungskörper und/oder mit einem zweiten längsseitigen Ende an dem Ventilkörper abstützen.

Ein Ventilkörper des zumindest einen Ventils kann durch die Sanitärarmatur verstellbar sein, wenn die Sanitärarmatur an dem Kupplungskörper befestigt ist. Dies kann insbesondere bedeuten, dass die Sanitärarmatur den Ventilkörper entgegen einer Federkraft der Feder von dem Ventilsitz abhebt, sodass das zumindest eine Ventil bzw. der zumindest eine Zuführkanal zumindest teilweise geöffnet ist, wenn die Sanitärarmatur an den Kupplungskörper befestigt ist. Ist die Sanitärarmatur nicht oder nicht vollständig an dem Kupplungskörper befestigt, wird der Ventilkörper durch die Feder wieder auf den Ventilsitz gedrückt, sodass das zumindest eine Ventil bzw. der zumindest eine Zuführkanal wieder geschlossen ist.

Der Kupplungskörper kann eine Aufnahme für die Sanitärarmatur aufweisen. Die Aufnahme kann insbesondere an einem längsseitigen Ende des Kupplungskörpers ausgebildet sein. Die Sanitärarmatur ist insbesondere zumindest teilweise in der Aufnahme anordenbar bzw. in die Aufnahme einsteckbar. Hierzu kann die Aufnahme insbesondere einen Innendurchmesser aufweisen, der (im Wesentlichen) einem Außendurchmesser eines Bereichs der Sanitärarmatur entspricht, mit dem die Sanitärarmatur in der Aufnahme anordenbar bzw. befestigbar ist. Die Sanitärarmatur ist insbesondere (im Wesentlichen) spielfrei in der Aufnahme anordenbar bzw. befestigbar. Weiterhin kann die Sanitärarmatur insbesondere drehbar in der Aufnahme befestigbar sein.

Der zumindest eine Zuführkanal kann in die Aufnahme münden. Insbesondere kann der zumindest eine Zuführkanal an einem Boden der Aufnahme enden.

Das Befestigungselement weist zumindest ein Arretierelement zur Befestigung des Kupplungskörpers in der Öffnung des Trägers auf. Das zumindest eine Arretierelement ist ringförmig ausgebildet und ist an eine Außenfläche des Kupplungskörpers angeordnet. Weiterhin ist das zumindest eine Arretierelement gegen eine Unterseite des Trägers verstellbar, sodass das Befestigungselement an dem Träger festklemmbar ist.

Einem weiteren Aspekt folgend wird auch eine Sanitärarmatur vorgeschlagen, die zumindest Folgendes aufweist:
- ein Armaturengehäuse mit einem Auslauf; und
- ein erfindungsgemäßes Befestigungselement.

Die Sanitärarmatur kann einen Adapter zur Verbindung des Armaturengehäuses mit dem Befestigungselement aufweisen. Der Adapter ist insbesondere an dem Armaturengehäuse befestigt. Die Sanitärarmatur ist insbesondere mit dem Adapter in die Aufnahme des Kupplungskörpers des Befestigungselements einsteckbar. Eine äußere Form des Adapters ist insbesondere an eine innere Form der Aufnahme angepasst. Beispielsweise kann ein Außendurchmesser des Adapters (im Wesentlichen) dem Innendurchmesser der Aufnahme entsprechen.

Die Sanitärarmatur kann zumindest einen Rückflussverhinderer aufweisen, mittels dem ein Rückfluss einer Flüssigkeit in zumindest einen Zuführkanal des Befestigungselements zumindest teilweise verhinderbar ist.

Für weitere Einzelheiten der Sanitärarmatur wird vollumfänglich auf die Beschreibung des Befestigungselements verwiesen.

Einem noch weiteren Aspekt der Erfindung folgend wird auch ein Verfahren zur Befestigung einer Sanitärarmatur an einem Träger vorgeschlagen, das die Schritte gemäß Anspruch 8 aufweist.

Für weitere Einzelheiten des Verfahrens wird vollumfänglich auf die Beschreibung des Befestigungselements und der Sanitärarmatur verwiesen.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
Fig. 1: eine Sanitärarmatur in einer Seitenansicht;
Fig. 2: die Sanitärarmatur vor ihrer Befestigung an einem Träger in einem Längsschnitt; und
Fig. 3: die Sanitärarmatur bei ihrer Befestigung an dem Träger in dem Längsschnitt.

Die Fig. 1 zeigt eine Sanitärarmatur 2 in einer Seitenansicht. Die Sanitärarmatur 2 weist ein Armaturengehäuse 15 auf, an dessen Auslauf 16 eine Auslauföffnung 19 ausgebildet ist. Weiterhin weist die Sanitärarmatur 2 ein Stellelement 20 auf, mit dem eine Abgabe einer Flüssigkeit über die Auslauföffnung 19 steuerbar ist. Die Sanitärarmatur 2 ist mit einem in den Fig. 2 und 3 gezeigten Befestigungselement 1 lösbar an einem Träger 5 befestigt.

Die Fig. 2 zeigt die Sanitärarmatur 2 vor ihrer Befestigung an dem Träger 5 in einem Längsschnitt in dem in der Fig. 1 gezeigten Bereich 21. Der Träger 5 weist eine Öffnung 4 auf, in der ein Befestigungselement 1 befestigt ist. Hierzu weist das Befestigungselement 1 an einer Außenfläche 22 eines Kupplungskörpers 3 ein ringförmiges Arretierelement 14 mit Rasthaken 23 auf. Das Arretierelement 14 ist entlang der Außenfläche 22 des Kupplungskörpers 3 gegen eine Unterseite 24 des Trägers 5 verstellbar, sodass der Kupplungskörper 3 fest in der Öffnung 4 befestigbar ist. In dem Kupplungskörper 3 sind ein erster Zuführkanal 6 und ein zweiter Zuführkanal 7 ausgebildet, die in eine Aufnahme 13 des Kupplungskörpers 3 für die Sanitärarmatur 2 münden. Über den ersten Zuführkanal 6 ist der Sanitärarmatur 2 Kaltwasser und über den zweiten Zuführkanal 7 Warmwasser zuführbar. Hierzu ist das Befestigungselement 1 mit hier nicht gezeigten Zuführleitungen für das Kaltwasser und Warmwasser verbindbar. In dem ersten Zuführkanal 6 ist ein erstes Ventil 8 angeordnet, das den ersten Zuführkanal 6 schließt, wenn die Sanitärarmatur 2 nicht an dem Kupplungskörper 3 befestigt ist. Hierzu weist das erste Ventil 8 einen Ventilkörper 10 auf, der durch eine Feder 11 gegen einen am Kupplungsgehäuse 3 ausgebildeten Ventilsitz 12 gedrückt wird. In dem zweiten Zuführkanal 7 ist ein zu dem ersten Ventil 8 identisches zweites Ventil 9 angeordnet. Wird die Sanitärarmatur 2 in die Aufnahme 13 des Kupplungsgehäuse 3 gesteckt, werden die Ventilkörper 10 der Ventile 8, 9 durch Verbindungsnippel 25 eines Adapters 17 der Sanitärarmatur 2 von den Ventilsitzen 12 weggedrückt, sodass die Ventilkörper 10 der Ventile 8, 9 in eine Offenstellung verstellt werden. Zur Verdeutlichung dieser Offenstellung ist das zweite Ventil 9 mit einem von dem Ventilsitz 12 abgehobenen Ventilkörper 10 dargestellt.

Die Fig. 3 zeigt die Sanitärarmatur 2 bei ihrer Befestigung an dem Träger 5 in dem gleichen Längsschnitt wie in der Fig. 2. In der Fig. 3 wurde die Sanitärarmatur 2 mit dem Adapter 17 in die Aufnahme 13 des Kupplungsgehäuses 3 gesteckt, bis dass die Verbindungsnippel 25 des Adapters 17 eine Stirnfläche 26 der Ventilkörper 10 erreichen. Wird die Sanitärarmatur 2 weiter in das Befestigungselement 1 gesteckt, bis dass der Adapter 17 auf einem Boden 27 der Aufnahme 13 sitzt, werden die Ventilkörper 10 des ersten Ventilsitzes 8 und zweiten Ventilsitzes 9 von den Ventilsitzen 12 in eine Offenstellung verstellt. Diese Offenstellung ist bei dem zweiten Ventil 9 gezeigt. Der Offenstellung ist der Sanitärarmatur 2 über den ersten Zuführkanal 6 Kaltwasser und über den zweiten Zuführkanal 7 Warmwasser zuführbar. Das Armaturengehäuse 15 der Sanitärarmatur 2 ist anschließend mit dem Befestigungselement 1 verschraubbar, sodass die Sanitärarmatur 2 an dem Träger 5 befestigt ist. Wird die Sanitärarmatur 2 wieder von dem Befestigungselement 1 gelöst und der Adapter 17 aus der Aufnahme 13 gezogen, werden die Ventilkörper 10 durch die Federn 11 automatisch wieder gegen die Ventilsitze 12 gedrückt, sodass der erste Zuführkanal 6 und der zweite Zuführkanal 7 geschlossen sind. In dem Adapter 10 sind in einem ersten Flüssigkeitskanal 28 für das Kaltwasser und in einem zweiten Flüssigkeitskanal 29 für das Warmwasser jeweils eine Rückflussverhinderer 18 angeordnet, die ein Austreten des Kaltwassers und Warmwassers über die Verbindungsnippel 25 beim Lösen der Sanitärarmatur 2 verhindern.

Durch das Befestigungselement 1 ist die Sanitärarmatur 2 mit geringem Aufwand von dem Träger lösbar, sodass der Träger leichter reinigbar ist.

### Bezugszeichenliste

- 1: Befestigungselement
- 2: Sanitärarmatur
- 3: Kupplungskörper
- 4: Öffnung
- 5: Träger
- 6: erster Zuführkanal
- 7: zweiter Zuführkanal
- 8: erstes Ventil
- 9: zweites Ventil
- 10: Ventilkörper
- 11: Feder
- 12: Ventilsitz
- 13: Aufnahme
- 14: Arretierelement
- 15: Armaturengehäuse
- 16: Auslauf
- 17: Adapter
- 18: Rückflussverhinderer
- 19: Auslauföffnung
- 20: Stellelement
- 21: Bereich
- 22: Außenfläche
- 23: Rasthaken
- 24: Unterseite
- 25: Verbindungsnippel
- 26: Stirnfläche
- 27: Boden
- 28: erster Flüssigkeitskanal
- 29: zweiter Flüssigkeitskanal

## Patentansprüche

1. Befestigungselement (1) für eine Sanitärarmatur (2), aufweisend:
- einen Kupplungskörper (3), der zumindest teilweise in einer Öffnung (4) eines Trägers (5) befestigbar ist, wobei die Sanitärarmatur (2) an dem Kupplungskörper (3) lösbar befestigbar ist;
- zumindest einen Zuführkanal (6, 7), über den der Sanitärarmatur (2) eine Flüssigkeit zuführbar ist;
- zumindest ein Ventil (8, 9), das den zumindest einen Zuführkanal (6, 7) öffnet, wenn die Sanitärarmatur (2) an dem Kupplungskörper (3) befestigt ist und den zumindest einen Zuführkanal (6, 7) schließt, wenn die Sanitärarmatur (2) nicht an dem Kupplungskörper (3) befestigt ist, wobei das zumindest eine Ventil (8, 9) einen Ventilkörper (10) aufweist, der mittels einer Feder (11) in Richtung eines Ventilsitzes (12) gedrückt wird;
- zumindest ein Arretierelement (14) zur Befestigung des Kupplungskörpers (3) in der Öffnung (4) des Trägers (5), wobei das zumindest eine Arretierelement (14) ringförmig ausgebildet ist und an eine Außenfläche (22) des Kupplungskörpers (3) angeordnet ist, **dadurch gekennzeichnet, dass** das Arretierelement (14) gegen eine Unterseite (24) des Trägers (5) verstellbar ist, sodass das Befestigungselement (1) an dem Träger (5) festklemmbar ist, und einen Rasthaken (23) hat.

2. Befestigungselement (1) nach einem der vorhergehenden Patentansprüche, wobei ein Ventilkörper (10) des zumindest einen Ventils (8, 9) durch die Sanitärarmatur (2) verstellbar ist, wenn die Sanitärarmatur (2) an dem Kupplungskörper (3) befestigt ist.

3. Befestigungselement (1) nach einem der vorhergehenden Patentansprüche, wobei der Kupplungskörper (3) eine Aufnahme (13) für die Sanitärarmatur (2) aufweist.

4. Befestigungselement (1) nach Patentanspruch 3, wobei der zumindest eine Zuführkanal (6, 7) in die Aufnahme (13) mündet.

5. Sanitärarmatur (2), zumindest aufweisend:
- ein Armaturengehäuse (15) mit einem Auslauf (16); und
- ein Befestigungselement (1) nach einem der vorhergehenden Patentansprüche.

6. Sanitärarmatur (2) nach Patentanspruch 5, aufweisend einen Adapter (17) zur Verbindung des Armaturengehäuses (15) mit dem Befestigungselement (1).

7. Sanitärarmatur (2) nach Patentanspruch 5 oder 6, aufweisend zumindest einen Rückflussverhinderer (18), mittels dem ein Rückfluss einer Flüssigkeit in zumindest einen Zuführkanal (6, 7) des Befestigungselements (1) zumindest teilweise verhinderbar ist.

8. Verfahren zur Befestigung einer Sanitärarmatur (2) an einem Träger (5), aufweisend zumindest die folgenden Schritte:
a) Befestigen eines Befestigungselements (1) nach einem der Patentansprüche 1 bis 4 an dem Träger (5); und
b) Befestigen der Sanitärarmatur (2) an dem Befestigungselement (1), wodurch zumindest ein Ventil (8, 9) des Befestigungselements (1) zumindest einen Zuführkanal (6, 7) des Befestigungselements (1) öffnet.

## Claims

1. A securing element (1) for a sanitary fitting (2), comprising
- a coupling element (3) which can be secured at least partially in an opening (4) of a support (5), the sanitary fitting (2) being secured to the coupling element (3) in releasable manner;
- at least one supply channel (6, 7) via which a liquid can be supplied to the sanitary fitting (2) ;
- at least one valve (8, 9) which opens the at least one supply channel (6, 7) when the sanitary fitting (2) is secured to the coupling element (3) and closes the at least one supply channel (6, 7) when the sanitary fitting (2) is not secured to the coupling element (3), the at least one valve (8, 9) having a valve body (10) which is pressed in the direction of a valve seat (12) by means of a spring (11);
- at least one locking element (14) for securing the coupling element (3) in the opening (4) of the support (5), the at least one locking element (14) being of annular design and being arranged on an outer surface (22) of the coupling element (3), **characterized in that** the locking element (14) can be adjusted against a lower side (24) of the support (5), so that the securing element (1) can be clamped firmly to the support (5), and has a latching hook (23).

2. The securing element (1) according to any one of the preceding claims, wherein a valve body (10) of the at least one valve (8, 9) is adjustable by the sanitary fitting (2) when the sanitary fitting (2) is secured to the coupling element (3).

3. The securing element (1) according to any one of the preceding claims, wherein the coupling element (3) has a receptacle (13) for the sanitary fitting (2).

4. The securing element (1) according to claim 3, wherein the at least one supply channel (6, 7) opens into the receptacle (13).

5. A sanitary fitting (2), comprising at least:
- one fitting housing (15) with an outlet (16); and
- one securing element (1) according to any one of the preceding claims.

6. The sanitary fitting (2) according to claim 5, comprising an adapter (17) for connecting the fitting housing (15) to the securing element (1).

7. The sanitary fitting (2) according to claim 5 or 6, comprising at least one backflow preventer (18) by means of which a backflow of a liquid into at least one supply channel (6, 7) of the securing element (1) can be at least partially prevented.

8. A method for securing a sanitary fitting (2) to a support (5), comprising at least the following steps:
a) securing a securing element (1) according to any one of claims 1 to 4 to the support (5); and
b) securing the sanitary fitting (2) to the securing element (1), whereby at least one valve (8, 9) of the securing element (1) opens at least one supply channel (6, 7) of the securing element (1).

## Revendications

1. Élément de fixation (1) pour une robinetterie sanitaire (2), comportant :
- un corps d'accouplement (3), qui est susceptible d'être fixé au moins partiellement dans un orifice (4) d'un support (5), la robinetterie sanitaire (2) étant susceptible d'être fixée de manière amovible sur le corps d'accouplement (3) ;
- au moins une conduite d'alimentation (6, 7), par l'intermédiaire de laquelle un liquide peut être alimenté vers la robinetterie sanitaire (2) ;
- au moins une soupape (8, 9), qui ouvre l'au moins une conduite d'alimentation (6, 7) lorsque la robinetterie sanitaire (2) est fixée sur le corps d'accouplement (3) et qui ferme l'au moins une conduite d'alimentation (6, 7) lorsque la robinetterie sanitaire (2) n'est pas fixée sur le corps d'accouplement (3), l'au moins une soupape (8, 9) comportant un corps (10) de soupape qui au moyen d'un ressort (11) est poussé dans la direction d'un siège (12) de soupape ;
- au moins un élément de blocage (14), destiné à fixer le corps d'accouplement (3) dans l'orifice (4) du support (5), l'au moins un élément de blocage (14) étant conçu de forme annulaire et étant placé sur une surface extérieure (22) du corps d'accouplement (3), **caractérisé en ce que** l'élément de blocage (14) est ajustable contre une face inférieure (24) du support (5), de telle sorte que l'élément de fixation (1) puisse être serré contre le support (5) et ait un crochet d'enclenchement (23).

2. Élément de fixation (1) selon l'une quelconque des revendications précédentes du brevet, un corps (10) de soupape de l'au moins une soupape (8, 9) étant ajustable par la robinetterie sanitaire (2) lorsque la robinetterie sanitaire (2) est fixée sur le corps d'accouplement (3).

3. Élément de fixation (1) selon l'une quelconque des revendications précédentes du brevet, le corps d'accouplement (3) comportant un logement (13) pour la robinetterie sanitaire (2).

4. Élément de fixation (1) selon la revendication 3 du brevet, l'au moins une conduite d'alimentation (6, 7) débouchant dans le logement (13).

5. Robinetterie sanitaire (2), comportant au moins :
- un boîtier (15) de robinetterie pourvu d'un écoulement (16) ; et
- un élément de fixation (1) selon l'une quelconque des revendications précédentes du brevet.

6. Robinetterie sanitaire (2) selon la revendication 5 du brevet, comportant un adaptateur (17), destiné à connecter le boîtier (15) de robinetterie avec l'élément de fixation (1).

7. Robinetterie sanitaire (2) selon la revendication 5 ou 6 du brevet, comportant au moins un clapet antiretour (18), au moyen duquel un retour d'un liquide dans au moins une conduite d'alimentation (6, 7) de l'élément de fixation (1) peut être empêché au moins partiellement.

8. Procédé, destiné à fixer une robinetterie sanitaire (2) sur un support (5), comportant au moins les étapes suivantes consistant à :
a) fixer un élément de fixation (1) selon l'une quelconque des revendications 1 à 4 du brevet sur le support (5) ; et
b) fixer la robinetterie sanitaire (2) sur l'élément de fixation (1), suite à quoi au moins une soupape (8, 9) de l'élément de fixation (1) ouvre au moins une conduite d'alimentation (6, 7) de l'élément de fixation (1).
